# EUROPÄISCHE PATENTANMELDUNG

(11) **EP 0 352 359 A1**
(43) Veröffentlichungstag der Anmeldung: **31.01.1990**
(21) Anmeldenummer: 88112331.9
(22) Anmeldetag: 29.07.1988
(51) Int. Cl.: B66F 7/18

(54) **Hebebühne für Kraftfahrzeuge**

(71) Anmelder: FRANZ HORNSTEIN GMBH & CO. KG, D-74078 Heilbronn (DE)
(72) Erfinder: Hörnstein, Roland, D-7293 Pfalzgrafenweiler-Bösingen (DE)
(74) Vertreter: Beetz & Partner Patentanwälte

(57) **Zusammenfassung**

Gegenstand der Erfindung ist eine Hebebühne für Kraftfahrzeuge mit einem zentralen Hebestempel, an dessen oberem Ende ein U-förmiger Querträger befestigt ist, der an den freien Enden seiner vertikalen Schenkel befestigte ebene Längsträger mit Aufstandsplatten aufweist.

In den hohl ausgebildeten vertikalen Schenkeln (7, 8) des Querträgers (5) sind hydraulische Hubzylinder (9, 10) integriert, an deren oberen Enden je ein zusätzlicher Flachträger (17, 18) mit Karosserieauflagen befestigt ist. Ein hydraulischer Verteiler (30) für den Synchronlauf beider Hubzylinder (9, 10) ist am Querträger (5) angeordnet.

## Beschreibung

Die Erfindung betrifft eine Hebebühne für Kraftfahrzeuge mit einem zentralen Hebestempel, an dessen oberem Ende ein U-förmiger Querträger befestigt ist, der an den freien Enden seiner vertikalen Schenkel befestigte ebene Längsträger mit Aufstandsplatten aufweist

Aus der DE-PS 2 235 068 ist eine derartige Hebebühne bekannt, bei welcher an den beiden Enden jedes Längsträgers verbreiterte Fahrzeugauflagen vorgesehen sind. Diese Fahrzeugauflagen tragen einen weichelastischen Belag, so daß sich bei Fahrzeugen mit unebenem Unterboden die Sicken und Falze in diesen Belag eindrücken, was eine vergleichsweise großflächige Abstützung des Kraftfahrzeugs gewährleistet.

Durch die Überbreite der Fahrzeugauflagen können Kraftfahrzeuge von unterschiedlicher Größe und Spurbreite ohne Verstellung der Längsträger an ihrem Karosserieboden angehoben werden. Diese Fahrzeugauflagen können auch längsverschiebbar auf den Längsträgern angeordnet sein, was die Anhebung eines Kraftfahrzeuges an den Rädern ermöglicht.

Zur Durchführung bestimmter Inspektions- und Wartungsarbeiten bestand das Bestreben der Anwender darin, das Fahrzeug nach dem Anheben an seinen Rädern zusätzlich noch am Karosserieboden weiter anzuheben, bis die Räder frei sind. Zu diesem Zweck werden auf den als Fahrschienen ausgebildeten Längsträgern sog. Scherenheber aufgesetzt, durch deren Betätigung das jeweilige Kraftfahrzeug am Karosserieboden weiter angehoben werden kann. Diese Scherenheber sind jedoch mit einigen Nachteilen behaftet, da ein genauer Synchronlauf nicht sichergestellt ist und insbesondere das gleichmäßige Einfahren der entlasteten Scherenheber in die voll eingezogene Ausgangslage nicht immer gewährleistet ist. Darüber hinaus kann es durch ungleichmäßige Lastverteilung auch zum Verklemmen der teilweise aus- bzw. eingefahrenen Scherenheber kommen. Schließlich wird durch die Scherenkonstruktion ein relatiy großer Platz unter dem Fahrzeugboden beansprucht.

Aufgabe der Erfindung ist es, eine Hebebühne der angegebenen Art zu schaffen, die das zusätzliche Anheben eines Kraftfahrzeuges am Karosserieboden problemlos ermöglicht.

Diese Aufgabe wird erfindungsgemäß dadurch gelöst, daß in den hohl ausgebildeten vertikalen Schenkel des Querträgers hydraulische Hubzylinder integriert sind, an deren oberen Enden je ein zusätzlicher ebener Träger mit Karosserieauflagen befestigt ist, und daß ein hydraulischer Verteiler für den Synchronlauf beider Hubzylinder vorgesehen ist.

Durch die integrierte Anordnung der Hubzylinder in den vertikalen Schenkeln des Querträgers wird kein zusätzlicher Raum für die Hubvorrichtungen benötigt. Das Vorsehen des hydraulischen Verteilers für die beiden Hubzylinder gewährleistet einen genauen Synchronlauf von der voll eingezogenen Ausgangsstellung bis in die Endstellung des Maximalhubes, wobei sich minimale Hubdifferenzen in den Endstellungen zwangsläufig ausgleichen Es können auch zusätzliche mechanische Verriegelungen zur Arretierung der Hubzylinder in ihren Endstellungen vorgesehen sein.

Um das Überfahren der beiden Längsschienen mit den Karosserieauflagen zu erleichtern, sind gemäß einer zweckmäßigen Ausgestaltung der Erfindung in den Längsträgern je eine Ausnehmung ausgebildet, in welcher die Fahrschiene mit den Karosserieauflagen bei eingezogenem Hubzylinder zumindest teilweise aufgenommen ist.

Um die vertikalen Schenkel des Querträgers nicht unnötig zu verlängern, ist jeder der Hubzylinder zweckmäßig mit seinem oberen Ende über ein Zwischenstück am oberen Ende der vierkantigen Schenkel befestigt und mit seinem unteren Ende in eine Ausnehmung im Querholm eingelassen, was bei geeigneter Höhe der Schenkel einen ausreichenden Hub gewährleistet.

Die Biegesteifigkeit der Längsträger der Hebebühne, mit denen die Fahrzeuge an den Rädern angehoben werden, wird gemäß einer zweckmäßigen Ausgestaltung dadurch verbessert, daß die Längsträger die Querschnittsform eines flachen Troges mit ebener Abdeckplatte jeweils aus Stahlblech haben und vollständig mit einem Hartschaum gefüllt sind. Einen zuverlässigen Langzeitbetrieb und auch eine relativ einfache Komplett-Montage wird durch eine besondere Ausgestaltung der Erfindung begünstigt, bei welcher die hydraulischen bzw. elektrischen Versorgungsleitungen für die Hubzylinder in einem mit dem zentralen Hebestempel synchron ausfahrenden Hohlprofil bzw. Rohr verlaufen.

Die in sich biegesteifen Längsträger können an mindestens einem Ende eine in ihrer Länge einstellbare Klappstütze und ggf. die Libelle einer Wasserwaage aufweisen, was die Einstellung und Kontrolle einer genau horizontalen Lage zur Durchführung von z. B. Vermessungsarbeiten ermöglicht. Darüber hinaus kann auch eine Vorrichtung zur Einstellung und horizontalen Ausrichtung der Längsträger an der Verbindungsstelle des Längsträgers mit dem oberen Ende des vertikalen Schenkels des Querträgers vorgesehen sein.

Weitere Merkmale und Vorteile der Erfindung ergeben sich aus dem im folgenden anhand der Zeichnung beschriebenen Ausführungsbeispiel.

In der Zeichnung ist eine komplette Einstempel-Hebebühne in teilgeschnittener Frontansicht dargestellt. In einer mit Beton 1 hintergossenen Wanne 2 ist ein hydraulischer Hebestempel 3 fest montiert. Am oberen Ende seiner Kolbenstange 4 ist ein Querträger 5 befestigt, der aus einem horizontalen flachen Tragholm 6 und zwei rechteckigen hohlen Schenkeln 7, 8 besteht In jedem dieser Schenkel 7, 8 ist ein hydraulischer Hubzylinder 9, 10 montiert, und zwar mittels eines oberen Zwischenstücks 11, 12, die Position der Hubzylinder ist so gewählt, daß die oberen Stirnflächen der Zylinder mit den Längsträgern 13, 14 an den oberen Enden der vertikalen Schenkel bündig verlaufen. In diesen Längsträgern 13, 14 sind im mittleren Teil Ausschnitte vorgesehen, in welche die an den oberen Enden der Hubkolben 15, 16 befestigten Auflageplatten 17, 18 zumindest teilweise aufgenommen werden können. Diese Auflageplatten haben eine weichelastische Polsterschicht, um Beschädigungen der Karosserieböden beim Anheben zu vermeiden.

Die Längsträger 13, 14 bilden Fahrschienen und haben einen flach-trogförmigen Querschnitt mit einer ebenen Oberplatte. Sie bestehen aus Stahlblech und sind mit einem Hartschaum vollständig ausgefüllt.

Wie dargestellt, befindet sich neben dem Hebestempel 3 in der Wanne 2 ein weiterer Zylinder 20, dessen mit dem Hubkolben 4 synchronlaufender Kolben 21 Abdeckplatten 22 der Wanne 2 öffnet und schließt.

In der Wanne 2 ist ferner ein Rohr 23 befestigt, in welchem die Versorgungsleitungen 24 für die Hubzylinder 9, 10 und ggf. auch elektrische Kabel für Meßgeräte und Leuchtkörper 25 verlaufen. Das obere Ende des Rohrs 23 ist am horizontalen Flachholm 6 des Querträgers 5 befestigt, so daß das Rohr 23 eine synchrone Bewegung mit dem Hebekolben 4 ausführt.

Um eine genau horizontale Ausrichtung der Längsträger 13 14 sicherzustellen und ggf. Durchbiegungen zu kompensieren, ist an jedem Längsträger 13, 14 endseitig eine Klappstütze 26 befestigt, die - im dargestellten Zustand parallel unterhalb des Längsträgers verläuft und bei Bedarf in eine vertikale Abstützposition ausgeschwenkt werden kann. Die Einstellung und Lageüberprüfung der Längsträger wird vereinfacht durch die Anordnung einer Wasserwaagen-Libelle an einem oder beiden Enden jedes Längsträgers 13, 14. Statt der Klappstützen 26 kann aufgrund der hohen Biegesteifigkeit der Längsträger auch eine Verstellvorrichtung vorgesehen sein, die im Bereich der Verbindung des Längsträgers mit den jeweils vertikalen Schenkeln des Querträgers angeordnet ist. Um die Einstellung des Längsträgers vornehmen zu können, wird die Schraubbefestigung des Längsträgers am vertikalen Schenkel gelöst und nach dem Einstellvorgang wieder festgezogen.

Der in der Praxis wesentliche Synchronlauf beider Hubkolben 15, 16 wird gewährleistet durch einen hydraulischen Verteiler 30, der geschützt an dem Flachholm 6 des Querträgers montiert ist und über den die beiden Hubzylinder 9, 10 mit Drucköl gleichmäßig versorgt werden.

Die Erfindung ist nicht auf das dargestellte Ausführungsbeispiel beschränkt. Vielmehr können verschiedene Änderungen und Abwandlungen der dargestellten Einzelheiten vorgenommen werden.

## Patentansprüche

1. Hebebühne für Kraftfahrzeuge mit einem zentralen Hebestempel, an dessen oberem Ende ein U-förmiger Querträger befestigt ist, der an den freien Enden seiner vertikalen Schenkel befestigte ebene Längsträger mit Aufstandsplatten aufweist,
**dadurch gekennzeichnet,** daß in den hohl ausgebildeten vertikalen Schenkeln (7, 8) des Querträgers (5) hydraulische Hubzylinder (9, 10) integriert sind, an deren oberen Enden je ein zusätzlicher Flachträger (17, 18) mit Karosserieauflagen befestigt ist, und
daß ein hydraulischer Verteiler (30) für den Synchronlauf beider Hubzylinder (9, 10) vorgesehen ist.

2. Hebebühne nach Anspruch 1,
dadurch gekennzeichnet,
daß in den Längsträgern (13, 14) Ausnehmungen zur zumindest teilweisen Aufnahme der abgesenkten Flachträger (17, 18) vorgesehen sind.

3. Hebebühne nach Anspruch 1 oder 2,
dadurch gekennzeichnet,
daß die Längsträger (13, 14) die Querschnittsform eines flachen Troges mit ebener Abdeckplatte jeweils aus Stahlblech haben und vollständig mit einem Hartschaum gefüllt sind.

4. Hebebühne nach einem der Ansprüche 1 bis 3,
dadurch gekennzeichnet,
daß die Kolben (15, 16) der Hubzylinder (9, 10) mittig und lösbar an den Flachträgern (16, 17) befestigt sind und
daß die Hubzylinder (9, 10) mit ihrem oberen Ende über ein Zwischenstück (11, 12) am oberen Ende der vierkantigen Hohlschenkel (7, 8) des Querträgers (5) befestigt und mit ihrem unteren Ende zumindest teilweise in den horizontalen Tragholm (6) eingelassen sind.

5. Hebebühne nach einem der Ansprüche 1 bis 4,
dadurch gekennzeichnet,
daß die hydraulischen Versorgungsleitungen (24) für die Hubzylinder (9, 10) ggf. zusammen mit Stromkabeln und Schläuchen in einem mit dem zentralen Hebestempel (3) synchron ausfahrenden Hohlprofil (23) verlaufen, wobei in einem Schenkel (8) Anschlüsse für z. B Strom, Wasser und Druckluft geschützt angeordnet sind.

6. Hebebühne nach einem der Ansprüche 1 bis 5,
dadurch gekennzeichnet,
daß der hydraulische Verteiler (30) für die beiden Hubzylinder (9, 10) verdeckt am Mittelteil (6) des U-förmigen Querträgers (5) angeordnet ist.

7. Hebebühne nach einem der Ansprüche 1 bis 6,
dadurch gekennzeichnet,
daß an mindestens einem Ende der Längsträger (13, 14) eine in ihrer Länge einstellbare Klappstütze (26) angeordnet ist.

8. Hebebühne nach einem der Ansprüche 1 bis 7,
dadurch gekennzeichnet,
daß an mindestens einem Ende jedes Längsträgers (13, 14) eine Libelle angeordnet ist.

9. Hebebühne nach einem der Ansprüche 1 bis 8,
dadurch gekennzeichnet,
daß die Längsträger (13, 14) mit den freien Enden der vertikalen Schenkel (8, 9) verschraubt sind und daß zwischen den vertikalen Schenkeln und dem zugehörigen Längsträger eine Vorrichtung zur Einstellung und horizontalen Ausrichtung der Längsträger nach zeitweiligem Lösen der Verschraubung vorgesehen ist.

10. Hebebühne nach einem der Ansprüche 1 bis 9,
dadurch gekennzeichnet,
daß ein Steuerorgan für die synchrone Druckbeaufschlagung der Hubzylinder (9, 10) am Querträger (5) angeordnet ist.

11. Hebebühne nach einem der Ansprüche 1 bis 10,
dadurch gekennzeichnet,
daß die beiden Hubzylinder (9, 10) an den Pumpenantrieb für den Hauptzylinder (4) und für den weiteren Zylinder (20) angeschlossen sind.
